# DEMANDE DE BREVET EUROPEEN

(11) **EP 4 631 577 A1**
(43) Date de publication de la demande: **15.10.2025**
(21) Numéro de dépôt: 25166259.9
(22) Date de dépôt: 26.03.2025
(51) Int. Cl.: A62B 35/00

(54) **HARNAIS D'ENCORDEMENT MUNI D'UN DISPOSITIF DE RÉGLAGE**

(30) Priorité: 10.04.2024 FR 2403692
(71) Demandeur: Zedel, 38920 Crolles (FR)
(72) Inventeur: EMONIN, Simon, 38100 Grenoble (FR)
(74) Mandataire: Talbot, Alexandre

(57) **Abrégé**

Un harnais d'encordement (1) comporte une ceinture (2), une paire de tours de cuisse (3) et un élément filaire élastique (4). La ceinture possède une garniture (2b) disposée entre une paroi externe (2c) et une paroi interne (2a). L'élément filaire élastique (4) est solidaire de la ceinture (2) et possède une extrémité montée mobile par rapport à la ceinture (2) par déformation élastique. La garniture (2b) définit un canal (6) recevant une partie de l'élément filaire élastique (4). La paroi externe (2c) définit un trou traversant droit (5a) ou un trou traversant gauche (5b) débouchant face au canal (6) L'élément filaire élastique (4) traverse les deux trous traversant (5a, 5b) pour que l'extrémité de l'élément filaire élastique (4) soit disposée hors du canal (6).

## Description

### Domaine technique

L'invention est relative à un harnais d'encordement.

### Technique antérieure

Dans les activités acrobatiques, l'utilisateur se déplace verticalement le long d'une corde. Le déplacement vers le bas se réalise facilement en laissant agir la gravité et en réglant la vitesse de glissement. En revanche, la remontée sur corde est une opération plus énergivore. Pour éviter que l'utilisateur se fatigue prématurément en remontant le long de la corde, on cherche à améliorer l'efficacité de l'opération de glissement vers le haut le long de la corde puis de blocage sur la corde.

Afin d'augmenter l'efficacité de l'opération de remontée sur corde sur une corde unique, il est particulièrement avantageux d'utiliser un bloqueur de corde pour chacun des deux pieds de l'utilisateur. Un des bloqueurs de corde, par exemple le bloqueur droit, est fixé directement sur un pied de l'utilisateur tandis que l'autre bloqueur de corde (le bloqueur gauche) est relié à l'autre pied par une sangle de sorte que les bloqueurs de corde ne se gênent pas. Afin de déplacer le bloqueur gauche vers le haut, il est connu de relier ce bloqueur à une partie haute du corps au moyen d'un élastique de manière à solliciter mécaniquement le bloqueur gauche vers le haut lorsque le pied gauche ne sollicite pas le bloqueur gauche. Cette solution donne de bons résultats mais elle se traduit par la gestion d'un système de remontée sur corde encombrant lorsque l'utilisateur arrive à sa position de travail et doit se déplacer pour effectuer son travail.

Dans une alternative, la liaison mécanique rigide qui existe entre les deux bloqueurs de pieds qui sont connectés aux pieds droit et gauche de la même manière que précédemment. L'ensemble formé par le pied droit et le pied gauche est relié à la partie haute du corps au moyen d'un élément élastique. Par exemple l'élastique est fixé aux épaules ou au bloqueur de corps. Là encore, il est possible de constater que l'encombrement du système de remontée sur corde est important lorsque ce dernier n'est plus utilisé et doit être stocké sur le harnais d'encordement.

Il est également connu de remplacer un bloqueur de pied par un bloqueur de genou dont le fonctionnement est identique, c'est-à-dire un bloqueur qui est disposé à la hauteur du genou et qui est connecté au pied.

Afin de faciliter la gestion de l'élément filaire élastique qui est relié au bloqueur de corde, il est connu de modifier une ceinture de harnais pour y accrocher une gaine au sommet de la ceinture et d'installer l'élément filaire élastique dans la gaine. Cependant, cette construction génère d'autres problèmes en usage avec une usure accélérée de la ceinture.

Le document FR 2865410 divulgue un harnais d'encordement dont les tours de cuisses possèdent un élastique qui fait le tour complet du tour de cuisse afin d'ajuster la circonférence du tour de cuisse.

Le document EP1997538 divulgue un harnais d'encordement muni d'une ceinture définissant deux fentes qui reçoivent la partie avant de la ceinture afin d'ajuster la circonférence de la ceinture. La partie avant possède une sangle qui est accrochée à chacune de ses extrémités par un dispositif de réglage afin de régler la circonférence de la ceinture.

Le document US2022/0266073 divulgue un harnais d'encordement muni de plusieurs éléments de résistance qui se présentent sous la forme d'une tresse qui réalise un tour complet le long de la ceinture et qui ferme la ceinture au moyen d'une zone de constriction où une première portion de la tresse s'introduit à l'intérieur d'une deuxième portion de la tresse. Lorsqu'un effort est appliqué pour agrandir la circonférence de la ceinture, la tresse s'étend et se rétrécit ce qui augmente le serrage sur l'autre portion de la tresse.

Le document US2022/0249886 divulgue un harnais d'encordement muni d'une ceinture associée à un élément de ceinture qui forme un anneau. L'élément de ceinture est fermé par un nœud. L'élément de ceinture est installé dans un canal fixé au sommet de la ceinture et installé coulissant par rapport au canal. L'élément de ceinture est une corde. L'élément de ceinture fixe une sellette à la taille de la ceinture.

### Objet de l'invention

Un objet de l'invention consiste à prévoir un harnais d'encordement qui est plus facile et plus agréable à utiliser lors des opérations de remontée sur corde et lors des opérations de descente le long de la corde et dont la gestion du système de remontée sur corde est mieux intégrée.

On tend à atteindre ce résultat au moyen d'un harnais d'encordement comportant :
- une ceinture avec une garniture disposée entre une paroi externe et une paroi interne,
- une paire de tours de cuisse ;
- au moins un élément filaire élastique monté solidaire de la ceinture, le au moins un élément filaire élastique possédant une extrémité montée mobile par rapport à la ceinture par déformation élastique de l'élément filaire élastique, l'extrémité possédant un connecteur.

Le harnais d'encordement est remarquable en ce que :
- la garniture définit au moins un canal recevant une partie de l'au moins un élément filaire élastique ;
- la paroi externe définit au moins un trou traversant droit ou un trou traversant gauche débouchant dans la garniture, l'élément filaire élastique traversant le au moins un trou traversant droit ou trou traversant gauche pour que l'extrémité de l'au moins un élément filaire élastique soit disposée hors du au moins un canal ;
- le au moins un canal possède une première épaisseur ;
- le au moins un élément filaire élastique possède une deuxième épaisseur inférieure ou égale à la première épaisseur.

Selon un aspect préférentiel de l'invention, la paroi externe définit un trou traversant droit et un trou traversant gauche. Le au moins un canal est un canal s'étendant continument du trou traversant droit jusqu'au trou traversant gauche. De manière avantageuse, le au moins un élément filaire élastique est un élément filaire élastique s'étendant continument pour traverser le trou traversant droit et le trou traversant gauche, chaque extrémité de l'élément filaire élastique étant terminée par un connecteur.

Préférentiellement, l'élément filaire élastique est continument glissant et étirable entre le trou traversant droit et le trou traversant gauche.

Dans une configuration particulière, au moins une gaine est disposée dans le au moins un canal, le au moins un canal recevant le au moins un élément filaire élastique. La au moins une gaine possède une troisième épaisseur inférieure à la deuxième épaisseur.

Dans un développement avantageux, la paroi externe possède une rigidité supérieure à une rigidité de la garniture selon une direction longitudinale et/ou une direction transversale qui sont perpendiculaires à une direction d'épaisseur.

Préférentiellement, la au moins une gaine est fixée à la paroi externe.

Selon un mode de réalisation, la gaine est séparée de la paroi interne par une portion de garniture.

Dans un développement avantageux, dans une position de repos, chaque extrémité du au moins un élément filaire élastique est en appui contre une platine ajourée accrochée à la paroi externe.

Dans un autre développement avantageux, la au moins une extrémité est fixée à un bloqueur de corde destiné à former un bloqueur de pied droit ou un bloqueur de pied gauche.

### Description sommaire des dessins

D'autres avantages et caractéristiques ressortiront plus clairement de la description qui va suivre de modes particuliers de réalisation et de mise en œuvre de l'invention donnés à titre d'exemples non limitatifs et représentés aux dessins annexés, dans lesquels :
La figure 1 illustre schématiquement une vue en perspective d'un harnais d'encordement muni d'un élément filaire élastique sortant d'un trou traversant de la ceinture pour connecter un bloqueur de corde ;
La figure 2 illustre schématiquement des vues de la face intérieure et de la face extérieure de la paroi interne d'une ceinture d'un harnais d'encordement ;
La figure 3 illustre schématiquement différentes étapes de la fabrication d'une ceinture d'un harnais d'encordement ;
La figure 4 illustre schématiquement une vue en coupe d'une ceinture d'un harnais d'encordement muni d'une gaine à l'intérieur d'une garniture.

### Description des modes de réalisation

La figure 1 illustre un mode de réalisation d'un harnais d'encordement 1 qui est muni d'une ceinture 2, d'une paire de tours de cuisse 3 et d'un élément filaire élastique 4 dont une extrémité est montée mobile par rapport à la ceinture 2 pour se rapprocher ou s'éloigner d'un pied d'un utilisateur portant le harnais d'encordement 1.

La ceinture 2 possède une paroi interne 2a, une garniture 2b et une paroi externe 2c. La paroi interne 2a, la garniture 2b et la paroi externe 2c sont disposées successivement selon une direction d'épaisseur. La paroi interne 2a est destinée à venir au contact de l'utilisateur, la garniture 2b est séparée de l'utilisateur par la paroi interne 2a. Dans un mode de réalisation particulier, la paroi interne 2a et la paroi externe 2c se rejoignent sur leurs parties périphériques pour former une enveloppe recevant la garniture 2b.

La paroi externe 2c définit au moins un trou traversant qui est un trou traversant droit 5a ou un trou traversant gauche 5b. De préférence, la paroi externe 2c définit un trou traversant droit 5a ainsi qu'un trou traversant gauche 5b. Le trou traversant droit 5a et le trou traversant gauche 5b sont séparés par le plan sagittal médian de l'utilisateur qui porte le harnais d'encordement 1. De préférence, le trou traversant droit 5a est disposé face à la fosse iliaque droite tandis que le trou traversant gauche 5b est disposé face à la fosse iliaque gauche lorsque le harnais d'encordement 1 est porté par un utilisateur disposé débout. Le vis-à-vis est observé selon une direction normale au plan sagittal médian.

La garniture 2b définit au moins un canal 6 destiné à recevoir une partie de l'élément filaire élastique 4. Une partie de l'élément filaire élastique 4 est disposée dans le canal 6. Le trou traversant 5 est disposé face au canal 6 pour permettre à l'élément filaire élastique 4 de traverser le trou traversant 5 et permettre à une extrémité de l'élément filaire élastique 4 de se déplacer par rapport à la ceinture 2 par déformation élastique de l'élément filaire élastique 4.

L'élément filaire élastique 4 est un élément filaire élastique qui est déformable indépendamment de la ceinture 2 ce qui permet à l'élément filaire élastique 4 d'avoir une extrémité qui se déplace hors de la ceinture 2, par exemple pour atteindre un genou ou un pied de l'utilisateur qui porte le harnais d'encordement 1. L'extrémité de l'élément filaire élastique 4 peut s'éloigner de la ceinture en tirant sur l'élément filaire élastique 4 pour allonger l'élément filaire élastique 4. Une fois l'effort arrêté ou en réduisant l'effort appliqué, l'élément filaire élastique 4 se raccourcit ce qui permet de rapprocher l'extrémité de l'élément filaire élastique 4 et la ceinture 2.

Dans un mode de réalisation, la paroi externe 2c définit un trou traversant droit 5a et un trou traversant gauche 5b. Cette configuration permet d'avoir un harnais d'encordement 1 adapté à un utilisateur dont le bloqueur de corde 7 connecté à un pied ou un genou par une sangle ou une corde est le pied/genou droit ou gauche.

Le harnais d'encordement 1 peut posséder un seul élément filaire élastique 4 qui débouche de la paroi externe 2c par chacun des deux trous traversants 5. En alternative, le harnais d'encordement 1 possède un élément filaire élastique droit et un élément filaire élastique gauche. Préférentiellement, la garniture 2b définit un unique canal 6 qui s'étend du trou traversant droit 5a jusqu'au trou traversant gauche 5b. Une garniture 2b qui définit un canal droit et un canal gauche est également possible.

Le harnais d'encordement 1 possède au moins un élément filaire élastique 4 qui est disposé dans le au moins un canal 6 entre la paroi interne 2a et la paroi externe 2c. Le au moins un élément filaire élastique 4 traverse la paroi externe 2c en passant à travers le trou traversant 5 de manière à pouvoir s'étendre jusqu'à un genou ou un pied. En outre, il est particulièrement avantageux que dans sa position de repos, c'est-à-dire sans sollicitation extérieure, l'extrémité de l'élément filaire élastique 4 soit en appui contre la partie de ceinture 2 définissant le trou traversant 5, c'est-à-dire que la très grande majorité de l'élément filaire élastique 4 soit stockée dans la ceinture 2.

La distance entre la fosse iliaque et le genou ou entre la fosse iliaque et le pied est relativement importante par rapport à la longueur de la partie dorsale de la ceinture 2 apte à stocker l'élément filaire élastique 4. **Il** est donc avantageux d'avoir un élément filaire élastique 4 le plus long possible pour limiter l'allongement de l'élément filaire élastique 4 et ainsi avoir un effort élastique mieux adapter pour remonter le bloqueur de corde 7 en l'absence de sollicitation.

**Il** est particulièrement avantageux d'avoir un élément filaire élastique 4 qui s'étend continument du trou traversant droit 5a jusqu'au trou traversant gauche 5b et qui est continument glissant entre le trou traversant droit 5a et le trou traversant gauche 5b. En plus d'être adapté à un utilisateur dont le pied d'appui est un pied droit ou un pied gauche, l'élément filaire élastique 4 possède une longueur qui est sensiblement égale à la distance qui sépare le trou traversant droit 5a et le trou traversant gauche 5b et toute cette longueur de l'élément filaire élastique 4 est utilisée. L'élément filaire élastique 4 est monté continument glissant par rapport à la garniture 2b entre le trou traversant droit 5a et le trou traversant gauche 5b. Les deux extrémités de l'élément filaire élastique 4 peuvent se déplacer indépendamment l'une de l'autre.

L'installation de l'élément filaire élastique 4 à l'intérieur de la ceinture 2 entre la paroi interne 2a et la paroi externe 2c permet de fonctionnaliser l'intérieur de la ceinture 2. L'élément filaire élastique 4 n'a plus besoin d'être démonté puis accroché après utilisation, il se range automatiquement dans la ceinture 2. L'installation du canal 6 à l'intérieur de la ceinture 2 au lieu du sommet de la ceinture 2 permet d'améliorer la connexion mécanique entre la ceinture 2 et l'élément filaire élastique 4. Les efforts appliqués vers le bas lors de la sollicitation de l'extrémité de l'élément filaire élastique 4 sont mieux absorbés par la paroi externe 2c.

Il est particulièrement avantageux d'accrocher l'élément filaire élastique 4 à un élément de résistance 8 qui assure la résistance mécanique du harnais d'encordement 1 en cas de chute.

De manière préférentielle, la ceinture 2 définit une gaine 9 et l'élément filaire élastique 4 est disposé à l'intérieur de la gaine 9. Il est particulièrement avantageux que la ceinture 2 soit munie d'un trou traversant droit 5a et d'un trou traversant gauche 5b et que la gaine 9 définisse un chemin de passage de l'élément filaire élastique 4 entre le trou traversant droit 5a et le trou traversant gauche 5b. Par exemple, la gaine 9 s'étend continument du trou traversant droit 5a jusqu'au trou traversant gauche 5b. L'élément filaire élastique 4 peut glisser librement le long de la gaine 9. Il est également possible que la gaine 9 soit formée par des gaines élémentaires disposées les unes à distance des autres pour définir le chemin.

Lorsque le chemin est une ligne droite entre le trou traversant droit 5a et le trou traversant gauche 5b, il est avantageux de fixer les gaines élémentaires à la paroi interne 2a. Les efforts selon la direction longitudinale sont absorbés par la paroi externe 2c et ou l'élément de résistance 8.

Il est également possible que la gaine 9 soit accrochée à la paroi externe 2c qui est choisie pour présenter une rigidité accrue par rapport à la garniture 2b de manière à supporter les sollicitations sur l'élément filaire élastique 4. La sollicitation du bloqueur de corde 7 accroché à l'extrémité de l'élément filaire élastique 4 entraine une sollicitation de la paroi externe 2c ou de l'élément de résistance 8. Il est avantageux de dissocier mécaniquement la garniture 2b et la gaine 9 pour éviter de déformer la garniture 2b et créer une zone d'inconfort dans le dos de l'examinateur.

La garniture 2b définit au moins un canal 6 qui présente une première épaisseur. La première épaisseur est supérieure à une deuxième épaisseur qui est l'épaisseur de l'élément filaire élastique 4 ce qui permet de ne pas avoir de surépaisseur liée à l'élément filaire élastique 4 par rapport à la face externe de la paroi externe 2c et par rapport à la face interne de la paroi interne 2a. La présence d'un bourrelet sur la paroi interne 2a introduit une zone d'inconfort. La présence d'un bourrelet sur la paroi externe 2c introduit une zone d'usure accélérée.

Lorsque la ceinture 2 est munie d'une gaine 9 qui reçoit l'élément filaire élastique **4,** la gaine 9 possède une troisième épaisseur. La troisième épaisseur est supérieure à la première épaisseur et inférieure à la deuxième épaisseur pour ne pas avoir de surépaisseur liée à l'ensemble formé par la gaine 9 et l'élément filaire élastique 4 par rapport à la face externe de la paroi externe 2c et par rapport à la face interne de la paroi interne 2a.

Le au moins un élément filaire élastique 4 s'étend au-delà de la paroi externe 2c pour se diriger vers un tour de cuisse 3 et vers un pied ou un genou. La partie droite du au moins un élément filaire élastique 4 traverse le trou traversant droit 5a et peut supporter le connecteur 10 droit. La partie gauche du au moins un élément filaire élastique 4 traverse le trou traversant gauche 5b et peut supporter le connecteur 10 gauche. L'élément filaire élastique 4 présente une inflexion en sortant du canal 6 pour se diriger vers un genou ou un pied. De manière préférentielle, la ceinture 2 comporte une platine 11 droite et/ou une platine 11 gauche qui définissent un orifice traversant qui débouche face au trou traversant droit 5a et au trou traversant gauche 5b. La platine 11 est en saillie de la paroi externe 2c. La platine 11 définit une sortie dont la direction de sortie est dirigée vers le bas. La direction de sortie est disposée dans la plage angulaire comprise entre la direction longitudinale moyenne de l'élément filaire élastique 4 entre le trou traversant droit 5a et le trou traversant gauche 5b et la direction longitudinale d'une jambe d'un utilisateur qui porte le harnais d'encordement 1 en position debout, les deux pieds au sol.

La platine 11 permet d'introduire une inflexion de l'élément filaire élastique 4 afin de réduire les frottements pour faciliter la transmission des efforts et limiter l'usure de l'élément filaire élastique 4. La platine 11 définit une zone de glissement pour l'élément filaire élastique 4.

La platine 11 permet de protéger l'élément filaire élastique immédiatement en sortie de la paroi externe 2c.

De manière préférentielle, l'extrémité de l'élément filaire élastique 4 possède un connecteur 10 qui est, par exemple, un nœud ou tout autre moyen de fixation. Le connecteur 10 empêche l'extrémité de l'élément filaire élastique 4 de passer à travers le trou traversant 5 et à travers la platine 11 le cas échéant. Le connecteur 10 d'extrémité de l'élément filaire élastique 4 peut également être un mousqueton, une manille, un maillon rapide ou tout autre dispositif apte à recevoir un bloqueur de corde 7. Un connecteur additionnel 12 peut être utilisé pour connecter le connecteur 10 et le bloqueur de corde 7.

Durant son utilisation, le connecteur 10 peut accrocher directement ou indirectement un bloqueur de corde 7 qui est accroché à un pied ou un genou. Lors des phases de remontée sur corde, le pied ou le genou se rapproche puis s'éloigne de la ceinture 2. Le bloqueur de corde 7 réalise un mouvement de va et vient par rapport à la ceinture 2. L'élément filaire élastique 4 se détend et se contracte alternativement pour suivre les extensions de sa jambe de fixation. L'élément filaire élastique 4 rentre puis sort du canal 6. Lorsque la jambe de l'utilisateur sollicite le bloqueur de corde 7 vers le bas, la jambe applique un effort sur l'élément filaire élastique 4 qui le déforme élastiquement en extension. Une partie de l'élément filaire élastique 4 quitte le canal 6. Lorsque la jambe réduit la sollicitation sur l'élément filaire élastique 4, l'élément filaire élastique 4 se contracte et rentre au moins partiellement dans le canal 6.

Dans un mode de réalisation préférentiel illustré à la figure 2, la garniture 2b et la paroi interne 2a sont formées par la même pièce. La garniture 2b définit une rainure qui forme un canal 6. La rainure ne traverse pas l'élément formant la paroi interne 2a et la garniture 2b dans le sens de l'épaisseur afin de définir une paroi interne 2a bloquant l'élément filaire élastique 4 dans la ceinture 2. La face extérieure 2a' est illustrée par l'image supérieure alors que la face intérieure 2a" est illustrée par l'image inférieure.

La figure 3 illustre les étapes de fabrication d'une ceinture 2 d'un harnais d'encordement 1. La figure 3a illustre un élément de renfort 2c' qui supporte des gaines élémentaires et un élément filaire élastique 4. La figure 3b illustre le montage de l'élément de renfort 2c' et de l'élément filaire élastique 4 avec la garniture 2b. La figure 3c illustre le montage de la paroi externe 2c sur la garniture 2b associée à l'élément de renfort 2c'.

Dans le mode de réalisation illustré, l'élément de renfort 2c' définit la position des multiples gaines 9 élémentaires recevant l'élément filaire élastique 4. La garniture 2b définit un canal 6 et l'élément filaire élastique 4 déjà mis en forme au moyen des gaines 9 élémentaires fixées à l'élément de renfort 2c' est installé dans le canal en installant l'élément de renfort 2c'. La paroi externe 2c est installée sur l'élément de renfort 2c' et sur la garniture 2b pour bloquer l'élément de renfort 2c' entre la paroi interne 2a et la paroi externe 2c.

De manière préférentielle, la paroi externe 2c définit des fentes 13 pour le passage de l'élément de résistance 8. La paroi externe 2c définit un trou traversant droit 5a et un trou traversant gauche 5b dont les formes sont aménagées pour recevoir des platines 11.

L'élément filaire élastique 4 peut être formé par un élément qui est homogène d'une extrémité à l'autre avantageusement avec un taux d'allongement supérieur à 50%, par exemple une corde ou une sangle qui est déformable élastiquement. En alternative, l'élément filaire élastique 4 est réalisé en plusieurs parties qui possèdent des valeurs d'allongement à la rupture qui sont différentes. L'extrémité peut être formée par un élément possédant un allongement à la rupture plus faible que la partie destinée à se trouver dans le canal 6.

Comme cela est illustré à la figure 1, il est avantageux que l'élément de résistance 8 se présente sous la forme d'une sangle terminée par un dispositif d'ouverture-fermeture 15 configuré pour définir une position ouverte et une position fermée. Dans la position ouverte, l'utilisateur peut enfiler ou enlever le harnais d'encordement 1. Dans la position fermée, l'utilisateur et le harnais d'encordement 1 sont indissociables.

La ceinture 2 peut posséder un ou plusieurs points d'ancrage 2d qui sont fixés à l'élément de résistance 8 de manière à assurer la suspension de l'utilisateur installé dans le harnais d'encordement 1.

Dans le mode de réalisation illustré à la figure 3, l'élément de renfort 2c' est muni d'espaceurs 14 qui permettent d'espacer la garniture 2b et la paroi externe 2c.

Dans le mode de réalisation illustré à la figure 3, l'élément de renfort 2c' est muni d'espaceurs 14 qui permettent d'espacer la garniture 2b et la paroi externe 2c.

L'élément filaire élastique 4 n'est pas un élément de sécurité destiné à fournir une résistance mécanique à la ceinture 2 lorsque l'utilisateur est suspendu dans le harnais d'encordement 1. L'élément filaire élastique 4 est distinct de l'élément de résistance 8. L'élément filaire élastique n'est pas destiné à serrer la ceinture 2, ni à agir sur la circonférence de la ceinture 2. L'élément filaire élastique 4 n'est pas accroché à un dispositif de réglage de la circonférence de la ceinture, ni accroché à un dispositif d'ouverture/fermeture de la ceinture 15. L'élément filaire élastique 4 se déforme indépendamment de l'élément de résistance 8 afin de permettre le déplacement du connecteur 10 par rapport à la ceinture 2 sans tenir compte du fait que l'utilisateur soit suspendu dans le harnais d'encordement ou non.

Comme cela est illustré, il est avantageux que l'élément filaire élastique 4 ne forme pas un tour complet de la ceinture 2. Comme cela est illustré, l'élément filaire élastique 4 s'étend sur une partie de la longueur de la ceinture 2 et de préférence l'élément filaire élastique 4 s'étend sur la partie arrière de la ceinture 2 et avantageusement jusqu'aux bords avant droit et gauche qui se trouvent dans la moitié frontale du harnais d'encordement lorsqu'il est porté. Lorsque l'utilisateur est suspendu dans le harnais d'encordement, l'élément filaire élastique 4 n'est pas en mesure d'ajuster la longueur de la ceinture 2.

L'élément filaire élastique 4 est déformable élastiquement par rapport à la ceinture 2. L'extension et le raccourcissement de l'élément filaire élastique 4 ne modifient pas la circonférence de la ceinture 2.

L'élément filaire élastique 4 est déformable élastiquement lorsque la ceinture 2 est fermée et lorsque la ceinture 2 est ouverte. De manière préférentielle, l'élément filaire élastique 4 présente une longueur maximale qui est supérieure à la longueur de la ceinture 2.

Comme cela est illustré à la figure 1, dans une position de repos, l'extrémité de l'élément filaire élastique 4 est en appui contre le bord du trou traversant. L'élasticité de l'élément filaire élastique 4 génère une force de rappel qui place l'extrémité de l'élément filaire élastique 4 contre le bord du trou traversant. Préférentiellement, l'élasticité de l'élément filaire élastique 4 génère une force de rappel suffisante pour placer l'extrémité de l'élément filaire élastique 4 contre le bord du trou traversant lorsqu'un bloqueur de corde 7 est accroché à l'extrémité de l'élément filaire élastique 4.

Comme illustré à la figure 1, il est avantageux qu'une extrémité du canal 6 à proximité du trou traversant 5 est dirigée vers le bas pour que l'extrémité de l'élément filaire élastique 4 soit orientée vers le bas ce qui facilite la déformation de l'élément filaire élastique 4 lorsque le bloqueur de corde 7 de déplace de bas en haut en suivant un genou ou un pied dans des phases d'extension et de pliage de la jambe. Cela réduit les frottements et cela facilite la déformation de l'élément filaire élastique 4 pour un effort donné.

## Revendications

1. Harnais d'encordement (1) comportant :
- une ceinture (2) avec une garniture (2b) disposée entre une paroi externe (2c) et une paroi interne (2a), la garniture (2b) définissant au moins un canal (6) entre la paroi externe (2c) et la paroi interne (2a), la paroi externe (2c) définissant au moins un trou traversant droit (5a) ou un trou traversant gauche (5b) débouchant dans la garniture (2b) face au canal (6), le au moins un canal (6) possédant une première épaisseur ;
- une paire de tours de cuisse (3) ;
- un élément de résistance (8) fixé à la ceinture (2) et assurant une résistance mécanique en cas de chute ;
- un élément filaire élastique (4) différent de l'élément de résistance (8) ; **caractérisé en ce que** l'élément filaire élastique (4) est disposé dans le canal (6) et passe à travers l'un du trou traversant droit (5a) et du trou traversant gauche (5b) pour qu'une extrémité de l'élément filaire élastique (4) débouche hors du canal (6), l'extrémité possédant un connecteur (10) disposé hors du canal (6) ;
**en ce que** le connecteur (10) est monté mobile par rapport à la ceinture (2) pour s'éloigner ou se rapprocher de la ceinture (2) par allongement élastique ou raccourcissement de l'élément filaire élastique (4);
**en ce que** l'élément filaire élastique (4) génère une force de rappel plaçant l'extrémité de l'élément filaire élastique (4) contre un bord du trou traversant droit (5a) ou du trou traversant gauche (5b), dans une position de repos ;
**en ce que** l'extrémité du au moins un élément filaire élastique (4) est apte à se déplacer jusqu'à un genou ou un pied lorsque le harnais d'encordement (2) est porté ; et
**en ce que** le au moins un élément filaire élastique (4) possède une deuxième épaisseur inférieure ou égale à la première épaisseur.

2. Harnais d'encordement (2) selon la revendication 1 dans lequel la paroi externe (2c) définit un trou traversant droit (5a) et un trou traversant gauche (5b) et dans lequel le au moins un canal (6) est un canal s'étendant continument du trou traversant droit (5a) jusqu'au trou traversant gauche (5b).

3. Harnais d'encordement (2) selon la revendication 2 dans lequel le au moins un élément filaire élastique (4) est un élément filaire élastique s'étendant continument pour traverser le trou traversant droit (5a) et le trou traversant gauche (5b), chaque extrémité de l'élément filaire élastique (4) étant terminée par un connecteur (10).

4. Harnais d'encordement (2) selon la revendication 3 dans lequel l'élément filaire élastique est continument glissant et étirable entre le trou traversant droit et le trou traversant gauche.

5. Harnais d'encordement (2) selon quelconque des revendications 1 à 4 dans lequel au moins une gaine (9) est disposée dans le au moins un canal (6), le au moins un canal (6) recevant le au moins un élément filaire élastique (4) et dans lequel la au moins une gaine (9) possède une troisième épaisseur inférieure à la deuxième épaisseur.

6. Harnais d'encordement selon l'une quelconque des revendications 1 à 5 dans lequel la paroi externe (2c) possède une rigidité supérieure à une rigidité de la garniture (2b) selon une direction longitudinale et/ou une direction transversale qui sont perpendiculaires à une direction d'épaisseur.

7. Harnais d'encordement selon la revendication 6 lorsqu'elle dépend de la revendication 5 dans lequel la au moins une gaine (9) est fixée à la paroi externe (2c).

8. Harnais d'encordement selon la revendication 7 dans lequel la gaine (9) est séparée de la paroi interne (2a) par une portion de garniture (2b).

9. Harnais d'encordement (2) selon l'une quelconque des revendications 1 à 8 dans lequel dans une position de repos, chaque extrémité du au moins un élément filaire élastique (4) est en appui contre une platine (11) ajourée accrochée à la paroi externe (2c).

10. Harnais d'encordement (2) selon l'une quelconque des revendications 1 à 9 dans lequel la au moins une extrémité est fixée à un bloqueur de corde (7) destiné à former un bloqueur de pied droit ou un bloqueur de pied gauche.

11. Harnais d'encordement (2) selon l'une quelconque des revendications 1 à 10 dans lequel l'élément filaire élastique (4) présente un taux allongement supérieur à 50%.

12. Harnais d'encordement (2) selon l'une quelconque des revendications 1 à 11 dans lequel l'élément filaire élastique (4) s'étend uniquement sur une partie de la ceinture (2) sans former un tour complet de la ceinture (2).
